# EUROPÄISCHE PATENTSCHRIFT

(11) **EP 0 218 142 B1**
(45) Veröffentlichungstag und Bekanntmachung des Hinweises auf die Patenterteilung: **09.01.1991**
(21) Anmeldenummer: 86113105.0
(22) Anmeldetag: 24.09.1986
(51) Int. Cl.: G08C 23/00, H04B 5/00, H01F 31/00

(54) **Rotierübertrageranordnung**
Rotary transmitter arrangement
Dispositif transmetteur rotatif

(30) Priorität: 11.10.1985 DE 3536292
(43) Veröffentlichungstag der Anmeldung: 15.04.1987
(73) Patentinhaber: Institut Dr. Friedrich Förster Prüfgerätebau GmbH & Co. KG, 72766 Reutlingen (DE)
(72) Erfinder: Trautmann, Wolfgang, D-7410 Reutlingen (DE); Häberlein, Peter, D-7410 Reutlingen 24 (DE)

(56) Entgegenhaltungen:
- EP-A- 0 133 802
- DE-A- 2 457 670
- DE-A- 2 827 386
- GB-A- 1 321 940
- US-A- 3 900 793
- PATENT ABSTRACTS OF JAPAN, Band 6, Nr. 173 (E-129)(1051), 7. September 1982 & JP-A-5790909
- PATENT ABSTRACTS OF JAPAN, Band 9, Nr. 292 (P-406)(2015), 19. November 1985 & JP-A-60129905

## Beschreibung

Die Erfindung betrifft eine Rotierübertrageranordnung gemäß dem Oberbegriff von Anspruch 1. Eine derartige Anordnung wird insbesondere bei Geräten der zerstörungsfreien Werkstoffprüfung eingesetzt, in denen die Oberfläche rotationssymmetrischer Teile durch einen umlaufenden Rotierkopf auf Fehler abgetastet wird. Die Rotierübertrager der Anordnung stellen dabei die Signalverbindung zwischen dem feststehenden und dem umlaufenden Teil des Rotierkopfes her.

Aus DE-OS 2 507 931 ist ein Wirbelstrom-Prüfgerät bekannt, das eine Rotierübertrageranordnung mit zwei Rotierübertragern enthält. Bei den Rotierübertragern dieser Anordnung sind die ortsfesten und die umlaufenden Teile jeweils in axialer Richtung nebeneinander angeordnet. Rotierübertrager dieser Art sind seit langem im Einsatz und haben sich vielfach bewährt. Zwei Nachteile begrenzen jedoch die Einsatzmöglichkeiten der bekannten Anordnungen. Häufig sind, um einen schnelleren Durchlauf der Prüfteile zu ermöglichen, in einen Prüfkopf mehrere Sonden vorgesehen. Dabei kommen oft Sonden zum Einsatz, die jeweils eine Erreger- und eine Empfängerwicklung aufweisen, also je Sonde bereits zwei Rotierübertrager erfordern. Bei nur vier derartigen Sonden wären mithin bereits acht Rotierübertrager nötig. Die aus diesem Grund erforderlich werdende hohe Anzahl von Rotierübertragern innerhalb einer Rotierübertrageranordnung führt infolgedessen zu großen Ausdehnungen in axialer Richtung, die die Gesamtkosten der Anordnung erheblich erhöhen können und sie zudem schwerer und unhandlicher machen. Der zweite der angedeuteten Nachteile besteht darin, daß bei Rotierübertrageranordnungen dieser Art nur begrenzte Umlaufdrehzahlen zulässig sind, da die außen liegenden Wicklungen der Rotorkerne den Belastungen durch die Fliehkraft sonst nicht mehr gewachsen wären.

Nach der Druckschrift PATENT ABSTRACTS OF JAPAN, Band 6, Nr. 173 (E-129) [1051], 7. September 1982; & JP-A-57 90909 (HITACHI SEISAKUSHO K.K.), 05-06-1982, ist die Rotorscheibe aus einem anderen Material als dem der magnetischen Kerne hergestellt. Die letzteren sind in Nuten der Rotorscheibe untergebracht. Gegen die auftretende hohen Zentrifugalkräfte sind jedock die Kerne nicht ausreichend geschützt.

Die Erfindung stellt sich demgegenüber die Aufgabe, eine Rotierübertrageranordnung der genannten Art zu schaffen, die auch bei einer größeren Anzahl von Rotierübertragern für höhere Drehzahlen geeignet ist.

Diese Aufgabe wird gelöst durch eine Rotierübertrageranordnung, die gemäß Anspruch 1 gekennzeichnet ist. Eine solche Anordnung ist besonders vorteilhaft für den Einsatz in Rotierkopfprüfgeräten, bei denen eine hohe Prüfgeschwindigkeit, das heißt ein schneller Durchsatz der zu prüfenden Teile erwartet wird. Eine hohe prüfgeschwindigkeit erreicht man zum einen durch eine möglichst große Anzahl von Abtastsonden, deren spiralige Abtastbahnen sich aneinander fügen, zum anderen durch eine möglichst hohe Umlaufdrehzahl des Rotierkopfes. Bei Einsatz der erfindungsgemäßen Rotierübertrageranordnung wird einerseits die axiale Ausdehnung des Prüfgerätes durch eine verwendete größere Anzahl von Rotierübertragern nicht erhöht, andererseits kann eine höhere Umlaufdrehzahl gewählt werden. Vorteilhafte Ausgestaltungen der Erfindung können den Unteransprüchen entnommen werden. Dabei soll vor allem auf die Möglichkeit hingewiesen werden, eine Rotor- oder Statorscheibe beidseitig mit Kernen und zugehörigen Wicklungen zu versehen und beiden Seiten eine Stator- oder Rotorscheibe gegenüberzustellen. Dadurch wird bei nur mäßig gestiegener axialer Ausdehnung und ohne Vergrößerung der radialen Ausdehnung eine Verdoppelung der Kanalzahl möglich. Ein weiterer Vorteil der erfindungsgemäßen Anordnung besteht noch darin, daß, wie man festgestellt hat, das Obersprechen zwischen zwei nebeneinander angeordneten Rotierübertragern deutlich vermindert wird.

Im folgenden soll nun die Erfindung an Hand von Ausführungsbeispielen und unter Zuhilfenahme von Figuren näher erläutert werden. Es zeigen im einzelnen:
Figur 1 und 2 Schnitte durch eine Rotierübertrageranordnung
Figur 3 sowie 6-10 Einzelheiten einer Rotierübertrageranordnung
Figur 4 und 5 Schnitte durch eine abgewandelte Rotierübertrageranordnung

Die Figuren 1 und 2 zeigen zwei aufeinander senkrecht stehende Schnitte durch eine erfindungsgemäße Rotierübertrageranordnung 10 mit zehn Rotierübertragern 11 und zwar Figur 1 einen Schnitt entlang einer Linie I-I in Figur 2, Figur 2 einen Schnitt entlang einer Linie II-II in Figur 1. Die tragenden Bestandteile der Rotierübertrageranordnung 10 sind eine Statorscheibe 12, die an einem nur andeutungsweise wiedergegebenen Statorsystem 14 befestigt ist und eine Rotorscheibe 16, die an einem ebenfalls nicht vollständig abgebildeten Rotorsystem 18 befestigt ist. Die beiden Systeme sollen zu einem hier nicht dargestellten Rotierkopfprüfgerät gehören, in welchem die zu prüfenden Teile die Öffnung 20 in der Mitte der beiden Scheiben 12, 16 durchlaufen. Stator und Rotorscheibe 12, 16 sind im vorliegenden Anwendungsbeispiel der Einfachheit halber gleich aufgebaut, so daß man sich mit der Beschreibung der Rotorscheibe 16 begnügen kann. Selbstverständlich kann ihr Aufbau in der praxis an die jeweiligen Gegebenheiten angepaßt sein. Als Werkstoff für die Scheiben eignet sich besonders gut Aluminium oder ein anderes Leichtmetall. In die Scheiben sind jeweils zehn ringnutförmige, konzentrische Ausnehmungen 22 eingelassen, deren Ausbildung im vergrößerten Maßstab von Figur 3 besser erkennbar wird. Die Seitenwände der Ausnehmungen 22 verlaufen in einem spitzen Winkel, so daß sich der Querschnitt der Ausnehmungen zum Nutgrund hin erweitert. Rotorkerne 24 und Statorkerne 26 mit polen 28 entstehen auf folgende Weise: In die Ausnehmungen 22 wird weichmagnetisches Material eingepreßt. Das kann z. B. durch Einsintern von ferritkeramischem Material geschehen. Durch die Abschrägung der Seitenwände der Ausnehmungen 22 erhält man eine praktisch unlösbare Verankerung der Kerne 24, 26 in den Scheiben 16, 12. Aus dem eingesinterten ferritkeramischen Material wird eine Nut 30 herausgestochen, so daß die Pole 28 entstehen. In jede Nut 30 wird eine vorgefertigte Wicklung 32 eingelegt. Die Windungszahlen der Wicklungen 32 können so gewählt sein, daß die Induktivitäten der Wicklungen 32 im wesentlichen gleich werden. Zum Herausführen der An schlußdrähte 38 sind Bohrungen 34, 36 vorgesehen, die durch die Kerne 26, 24 und Scheiben 12, 16 hindurchtreten. Die Wicklungen 32 werden anschließend mit einem geeigneten Kunstharz vergossen. Hernach werden die Oberflächen der Scheiben 12, 16 plan gedreht, so daß sie in geringem Abstand sich gegenüberstehend angeordnet werden können, wie dies in Figur 2 dargestellt ist.

Die Figuren 4 und 5 zeigen eine abgewandelte Rotierübertrageranordnung 110 mit ebenfalls zehn Rotierübertragern 11. Im abgewandelten Anwendungsbeispiel ergibt sich bei gleichbleibendem Außendurchmesser eine wesentlich vergrößerte Durchlaßöffnung 120. In entsprechender Weise hätte sich auch bei gleichbleibender Durchlaßöffnung eine Reduzierung des Außendurchmessers herbeiführen lassen. Im folgenden sollen nur die Einzelteile beschrieben werden, die von zuvor beschriebenen abweichen. Bei übereinstimmenden Einzelteilen wird auch die Bezugsnummer beibehalten. Bei den Figuren 4 und 5 handelt es sich wiederum um zwei aufeinander senkrecht stehende Schnitte und zwar bei Figur 4 um einen Schnitt entlang einer Linie IV-IV in Figur 5, bei Figur 5 um einen Schnitt entlang einer Linie V-V in Figur 4. An einem Statorsystem 114 ist eine Statorscheibe 112 befestigt. Diese besitzt auf beiden Seiten je fünf Ausnehmungen 22, die den Ausnehmungen nach Figur 3 voll entsprechen. Der Statorscheibe 112 steht auf beiden Seiten je eine Rotorscheibe 116 gegenüber, mit jeweils fünf Ausnehmungen 22. Die beiden Rotorscheiben 116 sind untereinander verbunden durch ein Rohr 40 und stehen in kraftschlüssiger Verbindung mit einem Rotorsystem 118. In den Ausnehmungen 22, die sich wiederum paarweise gegenüberstehen, sind die Rotierübertrager 11 in der gleichen Weise aufgebaut, wie das in Figur 3 dargestellt ist: mit Rotorkern 24, Statorkern 26, polen 28 und zwischen den letzteren gebetteter Wicklung 32. Auch die Herstellung der Rotierübertrager 11 kann in der zuvor beschriebenen Weise vorgenommen werden. Die beidseitig mit Ausnehmungen 22 und mit Rotierübertragerhälften ausgestattete Scheibe 112 kann auch als Rotorscheibe eingesetzt werden. In diesem Falle wäre sie mit dem Rotorsystem zu verbinden, während die beiden Scheiben 116 mit dem Statorsystem zu verbinden wären.

In den Figuren 8 und 9 ist wiederum ein Ausschnitt aus einer Stator- oder Rotorscheibe 216 dargestellt und zwar in Figur 8 in Draufsicht auf die Oberfläche 235 der Scheibe 216 und in Figur 9 im Schnitt entlang der Linie IX-IX. In Ausnehmungen 222 der Scheibe 216 ist, wie oben beschrieben unter hohem Druck weichmagnetisches Material eingepreßt worden, so daß auf diese Weise magnetische Kerne 226 entstanden sind. Aus diesen Kernen 226 sind flache ringförmige Nuten 230 herausgedreht oder -gefräst, deren Tiefe gering ist gegenüber der Tiefe eines Kernes 226 und die jeweils kreisförmige Ausbuchtungen 218 aufweisen. Innerhalb der Ausbuchtungen 218 sind Löcher 219 durch die Scheibe 216 gebohrt, die zur Durchführung von Anschlußdrähten dienen sollen. Die Figuren 6 und 7 zeigen in Draufsicht bzw. im Schnitt entlang einer Linie VII-VII zwei flache Ringe 232 aus Isoliermaterial, z. B. glasfaserverstärktem Epoxidharz, wie es üblicherweise zur Anfertigung von Leiterplatten benutzt wird. Die Unterseite (bezogen auf Figur 6) der Ringe 232 trägt einen spiralförmigen Leiterzug 234, der nach einer bekannten Technik in der Art der gedruckten Schaltungen hergestellt worden ist und der am linken Ring 232 von Figur 6 am besten zu erkennen ist. Die Ringe 232 dienen als Wicklungen für die Rotierübertrager und besitzen zu diesem Zwecke Anschlußenden 236 innerhalb von Verbreiterungen 238. Die Ringe 232 der Rotierübertrager der Stator- bzw. Rotorscheibe können jeweils nach einem gemeinsamen Layout aus jeweils einer Leiterplatte hergestellt werden, indem man aus der letzteren die einzelnen Ringe unterschiedlicher Durchmesser heraustrennt. Anschließend werden die Ringe 232 in die ringförmigen Nuten 230 eingelegt und dort verklebt, wie aus Figur 10 zu ersehen ist. Die aus der Oberfläche 235 der Stator- oder Rotorscheibe 216 herausragenden Teile der Rückseite der Ringe 232 werden schließlich durch Abdrehen oder Abfräsen entfernt, so daß wiederum eine glatte Oberfläche 235 entsteht, die gegenüber einer entsprechenden Partneroberfläche sehr eng benachbart angebracht werden kann. Die Nut 230, die den die Wicklung darstellenden Leiterzug 234 enthält, kann nach der beschriebenen Technik in einer extrem geringen Tiefe ausgeführt sein. Da gleichfalls der axiale Abstand zwischen benachbarten Kernen 226 gering gehalten werden kann, ergeben sich, ohne daß in radialer Richtung unnötig Raum verschenkt werden muß, d. h. trotz schmaler pole 240, sehr gute Übertragungseigenschaften.

Die Streuung wird klein, entsprechend groß der Wirkungsgrad. Die Einstreuung von Fremdspannung, insbesondere das Übersprechen von Kanal zu Kanal läßt sich auf sehr geringe Werte reduzieren.

Neben der oben beschriebenen sehr vorteilhaften Technik mit Ringen 232 aus starrem Leiterplattenmaterial kann man im Rahmen der Erfindung als Wicklungen auch solche einsetzen, bei denen ein Leiterzug auf eine biegsame dünne Folie aus Isoliermaterial aufgebracht worden ist. In diesem Falle muß, um die nötige mechanische Festigkeit zu erzielen, die Nut 230 mit Kunstharz ausgegossen und später abgedreht werden.

## Patentansprüche

1) Rotierübertrageranordnung (10; 110) zum Übertragen elektrischer Signale zwischen einem Statorsystem (14; 114) und einem diesem gegenüber eine Rotationsbewegung ausführenden Rotorsystem (18; 118) mit mehreren Rotierübertragern (11), von denen jeder je einen am Statorsystem (14; 114) befestigten, zwei Pole (28) aufweisenden ringförmigen Statorkern (26) aus ferromagnetischem Material und je eine zwischen die Pole (28) gebettete Wicklung (32) besitzt, von denen jeder ferner je einen am Rotorsystem (18; 118) befestigten, zwei Pole (28) aufweisenden, ringförmigen Rotorkern (24) aus ferromagnetischem Material und je eine zwischen die Pole (28) gebettete Wicklung (32) besitzt, wobei die Pole (28) der Stator- und Rotorkerne (26,24) sich in axialer Richtung gegenüberstehen, wobei ferner die Rotierübertrager (11) unterschiedliche Durchmesser aufweisen und in radialer Richtung übereinander angeordnet sind und wobei Stator- und/oder Rotorsystem (14, 114; 18, 118) mindestens eine Stator- bzw. Rotorscheibe (12, 112; 16, 116) besitzen, in die jeweils ringnutförmige Ausnehmungen (22; 122) zum Aufnehmen der Stator- bzw. Rotorkerne (26; 24) eingelassen sind, dadurch gekennzeichnet, daß die ringnutförmigen Ausnehmungen (22) sich nach außen hin verengend ausgeführt sind und daß die Querschnitte der Stator- bzw. Rotorkerne (26,24) an die Querschnitte der ringnutförmigen Ausnehmungen(22) angepaßt sind.

2) Rotierübertrageranordnung nach Anspruch 1, dadurch gekennzeichnet, daß die Stator- bzw. Rotorkerne (26, 24) hergestellt sind, indem in die ringformigen Ausnehmungen (22) weichmagnetisches Material eingepreßt und ringförmige Nuten (30) zur Aufnahme der Wicklungen (32) aus dem eingepreßten Material herausgearbeitet wurden.

3) Rotierübertrageranordnung nach Anspruch 2, dadurch gekennzeichnet, daß vorgefertigte Wicklungen (32) in die ringförmigen Nuten (30) eingelegt und dort verklebt und/oder vergossen sind, daß die Oberflächen der Stator- und Rotorscheiben (12, 112; 16, 116) plangedreht sind.

4) Rotierübertrageranordnung nach Anspruch 2, dadurch gekennzeichnet, daß in die ringförmigen Nuten (230) flache Ringe (232) aus Isoliermaterial eingelegt werden, auf die nach Art der gedrückten Schaltungen ein spiralförmiger Leiterzug (234) aufgebracht ist und daß die Ringe (232) in den ringförmigen Nuten (230) verklebt und/oder vergossen sind.

5) Rotierübertrager nach Anspruch 4, dadurch gekennzeichnet, daß die Oberflächen (235) der Stator- und Rotorscheiben (216) mit den Ringen (232) in den ringförmigen Nuten (230) plan bearbeitet sind.

6) Rotierübertrager nach Anspruch 4, dadurch gekennzeichnet, daß die Tiefe der ringförmigen Nuten (230) klein ist gegenüber der Tiefe der Stator- oder Rotorkerne (226).

7) Rotierübertrager nach Anspruch 4, dadurch gekennzeichnet, daß die Ringe (232) mit dem Leiterzug (234) nach innen in die ringförmigen Nuten (230) eingelegt sind und daß aus der Oberfläche (235) der Stator- und Rotorscheiben (216) herausragende Teile der Rückseiten der Ringe (232) durch Bearbeiten entfernt sind.

8) Rotierübertrageranordnung nach einem der vorhergehenden Ansprüche, dadurch gekennzeichnet, daß die Stator- und/oder Rotorscheiben (12, 112; 16, 116) jeweils eine zentrale Öffnung (20, 120) aufweisen, durch die zu prüfende Teile oder dgl. geführt werden können.

## Claims

1. Rotary transmission arrangement (10; 110) for transmitting electrical signals between a stator system (14; 114) and a rotor system (18; 118) undergoing rotary movement relative thereto, with a plurality of rotary transmitters (11), of which each has an annular stator core (26) of ferromagnetic material, with two poles (28), fixed on the stator system (14; 114), and a winding (32) embedded between the poles (28), of which each further has an annular rotor core (24) of ferromagnetic material, with two poles (28), fixed on the rotor system (18; 118), and a winding (32) embedded between the poles (28), the poles (28) of the stator and rotor cores (26, 24) projecting in the axial direction, the rotary transmitters (11) further having different diameters and being arranged sequentially in the radial direction and the stator and/or rotor system (14, 114; 18, 118) having at least one stator or rotor disc (12, 112; 16, 116) in which are let respective recesses (22; 122) formed as annular grooves for reception of the stator or rotor cores (26; 24), characterized in that the recesses (22) in the form of annular grooves are formed tapering outwardly and in that the cross-section of the stator or rotor cores (26, 24) are matched to the cross-section of the recesses (22) formed as annular grooves.

2. Rotary transmission arrangement according to claim 1, characterized in that the stator or rotor cores (26, 24) are made by pressing soft magnetic material into the recesses (22) formed as annular grooves and annular grooves (30) for receiving the windings (32) are worked in the pressed-in material.

3. Rotary transmission arrangement according to claim 2, characterized in that preformed windings (32) are placed in the annular grooves (30) and are the stuck in and/or cast in, that the surfaces of the stator and rotor discs (12, 112; 16, 116) are turned flat.

4. Rotary transmission arrangement according to claim 2, characterized in that flat rings (232) of insulating material are fitted in the annular grooves, on which rings a spiral conductive track (234) is formed in the manner of a printed circuit and in that the rings (23) are stuck and/or cast in the annular grooves (230).

5. Rotary transmitter according to claim 4, characterized in that the surfaces (235) of the stator and rotor discs (216) with the rings (232) in the annular grooves (230) are worked flat.

6. Rotary transmitter according to claim 4, characterized in that the depth of the annular grooves (230) is small relative to the depth of the stator or rotor cores (226).

7. Rotary transmitter according to claim 4, characterized in that the rings (232) are fitted with the conductive track (234) inwards in the annular grooves (230) and in that the parts of the rear sides of the rings (232) projecting from the surface (235) of the stator and rotor discs (216) are removed by working.

8. Rotary transmission arrangement according to one of the preceding claims, characterized in that the stator and/or rotor discs (12, 112; 16, 116) each have a central opening (20, 120), through which the part to be tested or the like can be passed.

## Revendications

1. Dispositif transmetteur rotatif (10; 110) pour transmettre des signaux électriques entre un ensemble statorique (14; 114) et un ensemble rotorique (18; 118) exécutant un mouvement de rotation par rapport à lui et comportant plusieurs transmetteurs rotatifs (11), dont chacun de ceux-ci possède un noyau de stator (26) annulaire, fixé à l'ensemble statoriques (14; 114), présentant deux pôles (28) et constitué d'un matériau ferromagnétique, et un bobinage (32) déposé en couche entre les pôles (28), dont chacun de ceux-ci possède un noyau de rotor (24) annulaire, fixé à l'ensemble rotorique (18; 118), présentant deux pôles (28) et constitué d'un matériau ferromagnétique, et un bobinage (32) déposé en couche entre les pôles (28), étant entendu que les pôles (28) des noyaux de stator et de rotor (26, 24) se trouvent les uns en face des autres suivant la direction axiale, que les transmetteurs rotatifs (11) présentent, de plus, des diamètres différents et sont disposés les uns au-dessus des autres suivant la direction radiale, et que l'ensemble statorique et/ou l'ensemble rotorique (14, 114; 18, 118) possède au moins un disque rotor et/ou un disque stator (12; 112; 16, 116) dans lequel sont chaque fois réalisés des évidements (22; 122) pour recevoir les noyaux de stator et de rotor (26, 24), caractérisé en ce que les évidements (22) de forme annulaire sont réalisés en se rétrécissant vers l'extérieur et en ce que les sections de noyaux de stator et de rotor (26, 24) sont ajustées aux sections des évidements (22) de forme annulaire.

2. Dispositif transmetteur rotatif suivant la revendication 1, caractérisé en ce que les noyaux de stator et de rotor (26, 24) sont fabriqués en injectant ou insérant dans les évidements annulaires (22) un matériau magnétique doux et en usinant, dans le matériau injecté ou inséré, des rainures de forme annulaire (30) pour recevoir les bobinages (32).

3. Dispositif transmetteur rotatif suivant la revendication 2, caractérisé en ce que des bobinages (32) fabriqués à l'avance sont placés dans les rainures annulaires (30) et y sont collés et/ou scellés par fusion et en ce que les surfaces extérieures des disques de stator et de rotor (12; 112; 16, 116) sont rendues planes par tournage.

4. Dispositif transmetteur rotatif suivant la revendication 2, caractérisé en ce que, dans les rainures annulaires (230), sont introduits des anneaux plats (232) en matériau isolant, sur lesquels est rapporté, suivant la technique des circuits imprimés, un jeu de conducteurs (234) en spirale, et en ce que les anneaux (232) sont collés ou scellés par fusion dans les rainures annulaires (230).

5. Dispositif transmetteur rotatif suivant la revendication 4, caractérisé en ce que les surfaces extérieures (235) des disques stator et rotor (216) comportant les anneaux (232) dans les rainures annulaires (230) sont usinées de façon à être planes.

6. Dispositif transmetteur rotatif suivant la revendication 4, caractérisé en ce que la profondeur des rainures annulaires (230) est petite par rapport à la hauteur des noyaux de stator ou de rotor (226).

7. Dispositif transmetteur rotatif suivant la revendication 4, caractérisé en ce que les anneaux (232) comportant le jeu de conducteurs (234) sont enfoncés, vers l'intérieur, dans les rainures annulaires (230) et que les parties des faces arrière des anneaux (232), en saillie par rapport à la surface extérieure (235) des disques stator et rotor (216), sont enlevées par un usinage.

8. Dispositif transmetteur rotatif suivant l'une quelconque des revendications précédentes, caractérisé en ce que les disques stators et/ou rotors (12, 112; 16, 116) présentent chacun un orifice central (20, 120) au travers duquel peuvent être guidées des pièces à contrôler ou des pièces similaires.
